# EUROPÄISCHE PATENTSCHRIFT

(11) **EP 1 326 509 B1**
(45) Veröffentlichungstag und Bekanntmachung des Hinweises auf die Patenterteilung: **25.08.2004**
(21) Anmeldenummer: 02781193.4
(22) Anmeldetag: 27.09.2002
(51) Int. Cl.: A47B 3/087

(54) **KLAPPTISCH**
FOLDING TABLE
TABLE PLIANTE

(30) Priorität: 23.10.2001 DE 10152025
(43) Veröffentlichungstag der Anmeldung: 16.07.2003
(73) Patentinhaber: Steelcase Werndl Aktiengesellschaft, 83026 Rosenheim (DE)
(72) Erfinder: RUTZ, Josef, 83026 Rosenheim (DE)
(74) Vertreter: Flach, Dieter Dipl.-Ing
(86) Internationale Anmeldenummer: PCT/EP2002/010884
(87) Internationale Veröffentlichungsnummer: WO 2003/034865

(56) Entgegenhaltungen:
- DE-A- 3 240 772
- DE-A- 3 439 915
- DE-U- 29 713 827
- US-A- 3 351 029

## Beschreibung

Die Erfindung betrifft einen Klapptisch nach dem Oberbegriff des Anspruches 1.

Es sind bereits klappbare Tische bekannt geworden, die zwischen einer horizontalen aufgeklappten Arbeitsposition und einer Verstauposition verstellbar sind. In der Verstauposition werden beispielsweise die beiden Tischplattenhälften von ihrer horizontalen Arbeitsstellung in eine vertikale Position verstellt, so dass der gesamte Tisch nur noch eine vergleichsweise geringe Stauposition benötigt.

Derartige klappbare Tische sind beispielsweise aus der US 3,861,325 oder der EP 0 064 365 A2 bekannt geworden. Ein gattungsbildender klappbarer Tisch ist dabei aus der DE 43 34 276 A1 zu entnehmen.

Ein dem eingangs genannten Stand der Technik ähnlicher Klapptisch ist auch dem Prospekt Werndl Büromöbel zu entnehmen.

Ausgehend von diesem Stand der Technik ist es Aufgabe der vorliegenden Erfindung einen verbesserten und noch sichereren Klapptisch zu schaffen.

Die Aufgabe ist erfindungsgemäß entsprechend den im Anspruch 1 angegebenen Merkmalen gelöst. Vorteilhafte Ausgestaltungen der Erfindung sind in den Unteransprüchen angegeben.

Obgleich sich die eingangs genannten Klapptisch-Anordnungen durchaus sehr bewährt haben, hat sich gezeigt, dass beim Aufstellen der Tische durchaus ein gewisses Verletzungsrisiko bestehen kann. Beim Aufklappen der Tische nämlich werden die Standfüße auseinander gezogen, wobei die parallel nebeneinander angeordneten in Vertikalrichtung verlaufenden Tischplattenhälften dann in ihre horizontale Gebrauchsstellung aufgeschwenkt werden. Während die beiden Begrenzungskanten der Tischplattenhälften in aufgeklappter Verstellposition in vergleichsweise großem Abstand zueinander liegen, berühren sich diese Tischplattenkanten, wenn der Tisch aufgestellt ist. Umgreift man während des Aufstellens jedoch eine dieser Tischplattenhälften längs ihrer mittleren Trennungslinie, so besteht das Problem, dass die Finger zwischen den beiden aufeinander zuweisenden Stirnkanten der Tischplattenhälften eingeklemmt und gequetscht werden können. Denn in horizontaler aufgestellter Position soll schon aus optischen Gründen ein Spalt zwischen den beiden Tischplattenhälften vermieden werden.

Erfindungsgemäß ist dem gegenüber nunmehr vorgesehen, dass zumindest eine Tischplattenhälfte so verstellt ist, dass beim Verschwenken von der Verstauposition in die Gebrauchsstellung zwischen beiden Tischplattenhälften ein ausreichend groß bemessener Abstandsspalt verbleibt, so dass hier Finger niemals gequetscht werden können. Ist der Tisch in eine horizontale Gebrauchsstellung aufgeklappt, muss dann in einem zweiten Schritt die zumindest eine verstellbare Arbeitsplattenhälfte auf die andere Arbeitsplattenhälfte verschoben werden, bis beide Tischplattenhälften stirnseitig aneinander liegen und der zuvor noch vorhandene Spalt geschlossen ist.

Erfindungsgemäß ist ferner dazu ein Anschlag vorgesehen, der die Verstellbewegung der zumindest einen Tischplattenhälfte weg von der anderen Tischplattenhälfte begrenzt. Bevorzugt ist der Anschlag so realisiert, dass beim Aufstellen des Tisches automatisch die eine Tischplattenhälfte aufgrund des Eigengewichtes in dieser anschlagsbegrenzten Endstellung unter Aufrechterhaltung des Abstandesspaltes zur benachbarten zweiten Tischhälfte gehalten wird. Während der Aufstellbewegung des Tisches wird dadurch stets automatisch der gewünschte Sicherheitsspalt zwischen beiden Tischplattenhälften realisiert.

Ein Arbeitstisch ist ferner auch aus der DE-U-297 13 827 bekannt geworden. Im Gegensatz zu vorliegender Erfindung umfasst dieser vorbekannte Arbeitstisch zwei Tischplattenhälften, die in der endgültigen horizontalen Gebrauchsstellung nur in einem vorgebbaren Abstand positioniert werden können. Dieser Abstand lässt sich dann nicht mehr weiter verringern oder überbrücken. Von dieser Gebrauchsstellung kann der Tisch in eine zusammengeklappte Stellung verstellt werden, bei der die beiden Tischplattenhälften dann noch weiter voneinander auseinandergeschoben und um obenliegende Verschwenkachsen nach unten herabhängend geschwenkt werden.

Als günstig hat sich erwiesen, wenn bei einer bevorzugten Ausführungsform der Erfindung der entsprechende Anschlag an der Tischfuß-Konstruktion realisiert ist, vorzugsweise an einer horizontalen Verschwenkachse, um die die Tischplattenhälften drehbar angeordnet sind.

Überraschend bei der vorliegenden Erfindung ist auch, dass zumindest die eine verstellbare Tischplattenhälfte in zusammengeklappter Position des Tisches höher liegt und während der Aufstellbewegung des Tisches, während des Verschwenkens in Horizontallage, nunmehr zunehmend weiter von der vertikalen Mittelquerebene entfernt zu liegen kommt, und zwar unter Ausbildung des gewünschten Sicherheitsspaltes. Dies kann bevorzugt durch einen festen, nicht drehbaren Anschlag realisiert werden.

Die Erfindung wird nachfolgend anhand von Zeichnungen näher erläutert. Dabei zeigen im Einzelnen:
- Figur 1:: in perspektivischer Darstellung aufgestellter Klapptisch mit zusammengeschobenen Tischplattenhälften;
- Figur 2:: eine entsprechende perspektivische Darstellung des in Verstauposition zusammengeklappten Tisches;
- Figur 3:: den erfindungsgemäßen Klapptisch in endgültiger aufgeklappter Gebrauchsposition;
- Figur 4:: eine Zwischenposition während des Auf- und Zuklappens des Tisches;
- Figur 5:: eine schematische Seitenansicht des zusammengeklappten Tisches;
- Figur 6:: eine entsprechende Darstellung des aufgeklappten Tisches zu Figur 3, doch vor dem Zusammenschieben der beiden Tischplattenhälften;
- Figur 7:: eine schematische Unteransicht auf den Tisch in aufgestellter Position entsprechend Figur 3;
- Figur 8 :: eine schematische Stirnseitenansicht eines aufgestellten erfindungsgemäßen Tisches;
- Figur 9 :: eine schematische vergrößerte perspektivische Detaildarstellung der erfindungsgemäßen Anschlagsbegrenzung;
- Figur 10:: eine vergrößerte Detaildarstellung einer Anschlagsbegrenzung zur Ermöglichung einer Verstellbewegung zumindest einer Tischplattenhälfte in der Position, wenn der Tisch gemäß Figur 5 zusammengeklappt ist;
- Figur 11:: eine entsprechende Detaildarstellung zu Figur 10, jedoch in einer Position entsprechend der Figur 6 bei noch nach außen verstellter Tischplattenhälfte;
- Figur 12:: eine weitere Darstellung entsprechend zu Figur 11, wenn die verstellbare Tischplattenhälfte unter Überwindung des Abstandsspaltes auf die andere Tischplattenhälfte entsprechend Figur 3 zu verschoben ist.

Der in der Zeichnung beschriebene Tisch weist in Tischlängsrichtung versetzt liegend jeweils eine Standfußeinrichtung 1 auf, die bezogen auf die Mitte des Tisches eher dem äußeren Stirnteilbereich zugeordnet ist. Die Standfußeinrichtung 1 umfasst dabei jeweils ein Paar Standfüße 1', die zu ihren auf dem Boden verfahrbaren Laufrollen 5 leicht auseinanderlaufend in geschwungener Bauweise umgesetzt sind.

Form und Art des Fußgestelles können dabei in weiten Bereichen auch abweichend vom gezeigten Ausführungsbeispiel umgesetzt werden.

Die Tischplatte 3 besteht aus zwei Tischplattenhälften 3', wobei an der Tischplattenunterseite jeder Tischplattenhälfte 3' zugeordnet ein Paar von Montageschienen 7 vorgesehen sind, die in Parallellängsrichtung des Tisches angeordnet und quer zur Längsrichtung versetzt liegen und auf der Unterseite der jeweiligen Tischplattenhälfte 3' montiert sind.

Ferner ist jeder Tischplattenhälfte eine Abstützeinrichtung 11 zugeordnet, die jeweils aus einer in Tischplattenlängsrichtung verlaufenden Doppelrohranordnung 11' besteht. Schließlich umfasst die Konstruktion mehrere Verschwenk-Kippachsen, die allesamt parallel und quer zur Tischplattenlängsrichtung angeordnet sind. Diese Achsen sind zudem horizontal verlaufend ausgerichtet.

Es handelt sich dabei um eine obere Standfußkippachse 15, die zumindest mittelbar gelenkig mit der Tischplattenunterseite verbunden ist. Diese Standfußkippachse 15 ist dadurch über die Montageschiene 7 gehalten, also mittelbar mit der jeweiligen Tischplattenhälfte 3' verbunden. Gegenüber dieser oberen Standfußkippachse 15 ist an den Standfußeinrichtungen 1 eine untere Standfußkippachse 17 ausgebildet und wird damit verbunden, an der einerseits die jeweilige Abstützeinrichtung 11 und andererseits eine Doppelrohreinrichtung 11' gelenkig abgestützt ist.

Schließlich sind die beiden Abstützeinrichtungen 11 über die mittlere, quer zur Tischlängsrichtung verlaufende Vertikal-Symmetrieebene 19 hinaus verlängert. In Längsseitenansicht des Tisches schneiden sich dabei die beiden aufeinander zu verlaufenden Abstützeinrichtungen 11 im Bereich der mittleren Vertikal-Symmetrieebene 19, und zwar auf einer quer dazu und horizontal verlaufenden Achslinie 21, längs derer eine Verbindungsachse 23 ausgebildet ist, die die Doppelrohreinrichtungen 11' der beiden Abstützeinrichtungen 11 gelenkig miteinander verbindet.

An den innen liegenden Enden der Abstützeinrichtungen 11 ist jeweils eine Gelenkachse 27 ausgebildet, worüber die Abstützeinrichtung 11 gelenkig mit einem Abstandshalter 29 verbunden ist, der fest an der Tischunterseite der zugehörigen Tischplatte 3' und/oder an den Montageschienen 7 gehalten und abgestützt ist.

In Figur 3 ist ferner eingezeichnet, dass die obere und untere Standfußachse 15 und 17 in einem Horizontalabstand X und einem Vertikalabstand Y voneinander in aufgestellter Position des Tisches zu liegen kommen.

In aufgestellter Position ist ferner aus den Zeichnungen zu ersehen, dass die jeweilige Abstützeinrichtung 11 von außen nach innen hin leicht ansteigend verläuft.

Um den Verstellvorgang zwischen Verstauposition und aufgestellter Position und umgekehrt zu erleichtern, sind ferner noch Federeinrichtungen vorgesehen, die einen Teil des Gewichtes aufnehmen und dadurch die Verstellbewegung erleichtern. Es handelt sich dabei um eine Schraubfedereinrichtung 37, die um die mittlere Verbindungsachse 23 herum aufgewickelt ist, worüber Vorspannkräfte auf die Abstützeinrichtung 11 in Form der Doppelrohreinrichtung 11' wirken. Diese Federeinrichtung 37 stützt sich zumindest mittelbar jeweils beidseitig in der Nähe der Trennungsebene 19 an den Tischplattenhälften, d.h. im gezeigten Ausführungsbeispiel an den Abstützeinrichtungen ab. Ferner sind außen liegende Federeinrichtungen 39 vorgesehen, die an der oberen Standfußkippachse 15 sitzen (Figur 7).

Um beim Aufstellen des Tisches eine Verletzungs- bzw. Quetschgefahr der Finger im Bereich der Trennungsebene zu begegnen, ist im gezeigten Ausführungsbeispiel die in Figur 3 rechtsliegende Tischplattenhälfte 3' um einen Spalt 41 horizontal verschiebbar. Dieser Spalt ist so groß bemessen, dass Finger nicht geklemmt oder gequetscht werden können. Das Maß sollte von daher, wenn möglich, mehr als 1cm oder 1,5cm, vorzugsweise um 2,5cm oder mehr betragen. Um diese Verstellbewegung zu ermöglichen, ist an der entsprechenden Tischplattenhälfte an der Tischplattenunterseite eine Verstellbegrenzung 42 vorgesehen. Diese Verstellbegrenzung 42 umfasst einen Anschlag 43, der in Form einer Anschlagsnocke 43' ausgebildet ist. Diese Anschlagsnocke ist an der oberen Schwenk- oder Kippachse 15 z.B. mittig befestigt und ragt in leicht ansteigender Richtung nach außen hervor. Dabei bildet die Nocke 43' einen außen liegenden und nach oben gewandt ausgerichteten Anschlagsabschnitt 43", der mit einem Gegenanschlag 45 zusammenwirkt. Der Gegenanschlag 45 besteht aus einer Ausnehmung 45', die in der Tischplattenunterseite in der Schiebplatte 3' eingearbeitet ist und durch eine quer zur Tischplattenebene verlaufende Ausnehmungsbegrenzung 45" begrenzt ist. Die Verstellbegrenzung 42, d.h. insbesondere der Anschlag 43 in Form der Anschlagsnocke 43' ist in schematischer perspektivischer Darstellung in Figur 9 gezeigt.

In Figur 10 ist dabei die Wirkung der Verstellbegrenzung 42 zu dem Zeitpunkt gezeigt, in welchem sich der Tisch gemäß Figur 5 in zusammengeklappter Position befindet, wobei in dieser Situation die erwähnte Ausnehmungsbegrenzung 45" an dem Anschlagsabschnitt 43" des Anschlages 43 anschlägt. Dadurch liegt die Last der Tischplattehälfte 3' entsprechend der Klappposition gemäß Figur 5 über die Ausnehmungsbegrenzung 45" auf der Anschlagsnocke 43' auf, worüber das Gewicht dieser Tischplattenhälfte 3' dann letztlich über die obere Schwenk-Kippachse 15 und die Standfußeinrichtung 1 abgestützt und gehalten ist.

Nachdem der Klapptisch von seiner Verstauposition gemäß Figur 5 in die in Figur 6 wiedergegebene Arbeitsposition verstellt worden ist, bildet sich zunächst einmal der in Figur 6 gezeigte Abstandsspalt 41 zwischen den Tischplattenhälften 3' aus. Da die Anschlagsnocke 43' unbeweglich ist, werden beim Verschwenken und Aufstellen des Tisches, ausgehend von Figur 5, in die aufgeklappte Darstellung gemäß Figur 6 die Tischplatten hälften von ihrer Vertikalposition in ihre Horizontalposition verschwenkt, wobei der Gegenanschlag 45 in Form seiner Ausnehmungsbegrenzung 45" auf dem konvexen Anschlagsabschnitt 43' der Nocke 43 rund abläuft und beim Aufstellen des Tisches von der in Figur 10 gezeigten Stellung in die Endlage in Figur 11 überführt wird, in der der Tisch gemäß Figur 6 horizontal aufgestellt ist. In dieser Position ist dann der Abstandsspalt 41 gemäß Figur 6 gebildet. Nunmehr kann die rechte Tischplattenhälfte 3' nach links auf die andere Tischplattenhälfte 3' zu verschoben werden, bis der Sicherheitsspalt 41 geschlossen ist. Der Gegenanschlag 45 ist dabei um das Maß des Spaltes 41 gegenüber dem Anschlagsabschnitt 43" nach links verstellt, wie dies in Figur 12 wiedergegeben ist.

Aufgrund der spezifischen Fußkonstruktion würde grundsätzlich das Problem bestehen, dass beim verstellen des Tisches in die in Figur 2 bzw. 5 wiedergegebene Position die verstellbare rechte Tischplattenhälfte um das Maß des Spaltes 1 aufgrund ihres Eigengewichtes tiefer zu liegen käme, mit der Folge, dass der außen liegende stirnseitige Begrenzungsrand der Tischplatte möglicherweise mit den Füßen kollidieren würde. Durch die beschriebene Anschlagsbegrenzung 42, die wie die Fußkonstruktion insgesamt nicht verdrehbar ist, wird jedoch bewirkt, dass die rechte Tischplattenhälfte 3' mit ihrer Ausnehmungsbegrenzung 45" auf dem Anschlagsabschnitt 43" anschlägt und bei der Zusammenklappbewegung von der aufgestellten Position gemäß Figur 1 zu der zusammengeklappten Position gemäß Figur 2 sich nunmehr diese rechte Tischplattenhälfte mit ihrer Ausnehmungsbegrenzung 45" auf der Anschlagsbegrenzung 43" abstützt und dadurch relativ zu der nicht verschiebaren gegenüberliegenden Tischplattenhälfte 3' sogar leicht angehoben wird. Dies ist in der zusammengeklappten Position gemäß Figur 5 ersichtlich, bei welcher die innenliegende Stirnkante der rechte Tischplattenhälfte um ein gewisses Maß Z höher zu liegen kommt, als die links liegende unverstellbare Tischplattenhälfte.

Da also die Anschlagsbegrenzung 43 bezogen auf die obere Kippachse 15 höher und dazu weiter außen liegt, wird zum einen in Verstauposition die Anhebebewegung der rechten Tischplattenhälfte realisiert, wohingegen während der Aufstellbewegung des Tisches die rechte Tischplattenhälfte durch ihr Eigengewicht an der Anschlagsbegrenzung 43 gehalten wird und dabei eine Lage einnimmt, in welcher sich während der Aufstellbewegung der in Figur 6 wiedergegebene Abstandsspalt 41 bildet. Erst in dieser aufgestellten Position gemäß Figur 6 wird dann die rechte Tischplattenhälfte 3' unter Schließung des Abstandsspaltes 41 nach links verschoben.

Um diese Verstellbewegung durchzuführen ist die rechte Tischplattenhälfte 3' mit einer Führungseinrichtung 51 versehen, die im Bereich der die seitlichen Tischplattenhälften 3' tragenden Schienen 7 ausgebildet ist.

## Patentansprüche

1. Klapptisch mit einer Tischplatte (3), die zumindest zwei Tischplattenelemente (3') umfasst, die zwischen einer aufgeklappten Gebrauchsstellung und einer zusammengelegten Bereitstellungsposition veränderbar sind, in der sie zumindest annähernd parallel mit überwiegend vertikaler Komponente ausgerichtet verlaufen, **gekennzeichnet durch** die folgenden weiteren Merkmale
- zumindest ein Tischplattenelement (3') ist um eine Wegstrecke von dem gegenüber liegenden weiteren Tischplattenelement (3') unter Ausbildung eines Spaltes (41) weg verstellbar,
- bei Verstellung des Klapptisches von seiner Bereitstellungsposition in seine aufgeklappte Gebrauchsstellung ist das zumindest eine verstellbare Tischplattenelement (3') unter Ausbildung des Spaltes (41) zwischen den beiden aufeinander zu weisenden Stirn- oder Begrenzungskanten der beiden Tischplattenelemente (3') von dem anderen Tischplattenelement (3') weg verschoben, und zwar um mehr als 1 cm
- es ist eine Anschlagsbegrenzung vorgesehen, wo**durch** der Verstellweg des verstellbaren Tischplattenelementes (3') nach außen hin **durch** eine Verstellbegrenzung (42) begrenzt ist, und
- nach Erreichen der aufgeklappten Gebrauchsstellung ist das zumindest eine verstellbare Tischplattenelement (3') auf das benachbarte weitere Tischplattenelement (3') zu verschiebbar, bis sich die beiden Tischplattenelemente (3') berühren.

2. Klapptisch nach Anspruch 1, **dadurch gekennzeichnet, dass** die Anschlagsbegrenzung so ausgebildet ist, dass das verstellbare Tischplattenelement (3') in zusammengeklappter Position des Klapptisches gegenüber dem weiteren Tischplattenelement (3') zumindest leicht angehoben ist.

3. Klapptisch nach Anspruch 1 oder 2, **dadurch gekennzeichnet, dass** der Abstand zwischen der oberen Verschwenk-Kippachse (45", 43") des verstellbaren Tischplattenelementes (3') und der Mittel-Symmetrieebene,(19) größer ist als der Abstand zwischen der oberen Verschwenk- und Kippachse (15) des anderen Tischplattenelementes (3') und der Mittel-Symmetrieebene (19).

4. Klapptisch nach einem der Ansprüche 1 bis 3, **dadurch gekennzeichnet, dass** die obere Verschwenk- und Kippachse (45", 43") des verstellbaren Tischplattenelementes (3') höher liegt als die obere Verschwenk- oder Kippachse (15) des gegenüberliegenden Tischplattenelementes (3').

5. Klapptisch nach Anspruch 3 oder 4, **dadurch gekennzeichnet, dass** die obere Kipp- und Verschwenkachse (45", 43") zur Abstützung des verstellbaren Tischplattenelementes (3') durch die Verstellbegrenzung (42) gebildet ist.

6. Klapptisch nach einem der Ansprüche 1 bis 5, **dadurch gekennzeichnet, dass** die Verstellbegrenzung (42) durch einen Vorsprung oder eine Nocke (43') gebildet ist, der bzw. die von der zugeordneten Standfußeinrichtung (1), vorzugsweise einer zur Standfußeinrichtung (1) gehörenden oberen Schwenk- Kippachse (15), vorragt.

7. Klapptisch nach einem der Ansprüche 1 bis 6, **dadurch gekennzeichnet, dass** zumindest mittelbar an der Tischunterseite des verstellbaren Tischplattenelementes (3') ein Gegenanschlag (45) ausgebildet ist, der mit dem an der Standfußeinrichtung (1) vorgesehenen Anschlag (43) zusammen wirkt.

8. Klapptisch nach einem der Ansprüche 1 bis 7, **dadurch gekennzeichnet, dass** der Gegenanschlag (45) aus einer Ausnehmung (45') besteht, die eine Ausnehmungsbegrenzung (45") aufweist, an welcher der vorzugsweise in Form einer Nocke (43') gebildete Anschlag (43) angreift.

9. Klapptisch nach einem der Ansprüche 1 bis 8, **dadurch gekennzeichnet, dass** dem verstellbaren Tischplattenelement (3') eine Führungseinrichtung zugeordnet ist, worüber das Tischplattenelement (3') anschlagsbegrenzt verstellbar ist.

10. Klapptisch nach einem der Ansprüche 1 bis 9, **dadurch gekennzeichnet, dass** das verstellbare Tischplattenelement (3') aufgrund seines Eigengewichtes beim Aufstellen des Klapptisches in horizontale Gebrauchsstellung mit der Ausbildung eines Spaltes (41) zum benachbarten Tischplattenelement (3') automatisch seine nach außen verstellte Position einnimmt.

## Claims

1. Collapsible table having a table top (3) which comprises at least two table-top elements (3') which can be changed over between an opened-out use position and a collapsed standby position, in which they are oriented at least more or less parallel with a predominantly vertical component, **characterized by** the following further features:
- at least one table-top element (3') can be adjusted a distance away from the further table-top element (3') located opposite, with a gap (41) being formed in the process
- when the collapsible table is adjusted from its standby position into its opened-out use position, the at least one adjustable table-top element (3') is displaced away from the other table-top element (3'), to be precise by more than 1 cm, to form the gap (41) between the two facing end or boundary edges of the two table-top elements (3'),
- a stopping boundary is provided, as a result of which the adjustment path of the adjustable table-top element (3') is bounded in the outward direction by an adjustment boundary (42), and
- once the opened-out use position has been reached, the at least one adjustable table-top element (3') can be displaced in the direction of the further, adjacent table-top element (3') until the two table-top elements (3') come into contact.

2. Collapsible table according to Claim 1, **characterized in that** the stopping boundary is designed such that, in the collapsed position of the collapsible table (1), the adjustable table-top element (3') is at least slightly raised in relation to the further table-top element (3').

3. Collapsible table according to Claim 1 or 2, **characterized in that** the distance between the top pivoting/tilting spindle (45", 43") of the adjustable table-top element (3') and the central plane of symmetry (19) is greater than the distance between the top pivoting and tilting spindle (15) of the other table-top element (3') and the central plane of symmetry (19).

4. Collapsible table according to one of Claims 1 to 3, **characterized in that** the top pivoting and tilting spindle (45", 43") of the adjustable table-top element (3') is located at a higher level than the top pivoting or tilting spindle (15) of the opposite table-top element (3').

5. Collapsible table according to Claim 3 or 4, **characterized in that** the top pivoting and tilting spindle (45", 43"), for supporting the adjustable table-top element (3'), is formed by the adjustment boundary (42).

6. Collapsible table according to one of Claims 1 to 5, **characterized in that** the adjustment boundary (42) is formed by a protrusion or a protuberance (43') which projects from the associated stand (1), preferably a top pivoting/tilting spindle (15) belonging to the stand (1).

7. Collapsible table according to one of Claims 1 to 6, **characterized in that** formed at least indirectly on the underside of the adjustable table-top element (3') is a mating stop (45) which interacts with the stop (43), which is provided on the stand (1).

8. Collapsible table according to one of Claims 1 to 7, **characterized in that** the mating stop (45) comprises a recess (45'), which has a recess boundary (45") on which the stop (43), preferably in the form of a protuberance (43'), acts.

9. Collapsible table according to one of Claims 1 to 8, **characterized in that** the adjustable table-top element (3') is assigned a guide device, via which the table-top element (3') can be adjusted in a stop-limited manner.

10. Collapsible table according to one of Claims 1 to 9, **characterized in that**, when the collapsible table is opened out into the horizontal use position, the adjustable table-top element (3'), on account of its own weight, automatically assumes its outwardly adjusted position, with a gap (41) being formed in relation to the adjacent table-top element (3').

## Revendications

1. Table pliante comprenant une plaque de table (3) qui se compose d'au moins deux éléments de plaque de table (3') pouvant être modifiés entre une position d'utilisation dépliée et une position d'attente repliée dans laquelle ils s'étendent en étant orientés au moins approximativement parallèlement à des composants en majeure partie verticaux, **caractérisée par** les caractéristiques suivantes :
- au moins un élément de plaque de table (3') peut être écarté à une certaine distance de l'autre élément de plaque de table (3') placé à l'opposé en réalisant une fente (41) ;
- lors du déploiement de la table pliante, depuis sa position d'attente jusque dans sa position d'utilisation dépliée, ledit au moins un élément de plaque de table déplaçable (3') est écarté de l'autre élément de plaque de table (3') en réalisant la fente (41) entre les deux bords de délimitation et bords frontaux tournés l'un vers l'autre, des deux éléments de plaque de table (3'), et cela sur plus de 1 cm ;
- il est prévu une délimitation à butée par laquelle la distance de déplacement de l'élément de plaque de table déplaçable (3') est limitée vers l'extérieur avec une délimitation réglable (42) ; et
- après avoir atteint la position d'utilisation dépliée, ledit au moins un élément de plaque de table déplaçable (3') peut être déplacé vers l'autre élément de plaque de table voisin (3') jusqu'à ce que les deux éléments de plaque de table (3') se touchent.

2. Table pliante selon la revendication 1, **caractérisée en ce que** la délimitation à butée est réalisée de sorte que l'élément de plaque de table déplaçable (3') est au moins légèrement soulevé dans la position repliée de la table pliante (1), par rapport à l'autre élément de plaque de table (3').

3. Table pliante selon l'une ou l'autre des revendications 1 ou 2, **caractérisée en ce que** la distance entre l'axe supérieur de pivotement et de basculement (45", 43") de l'élément de plaque de table déplaçable (3') et le plan de symétrie médian (19) est supérieure à la distance entre l'axe supérieur de pivotement et de basculement (15) de l'autre élément de plaque de table (3') et le plan de symétrie médian (19).

4. Table pliante selon l'une des revendications 1 à 3, **caractérisée en ce que** l'axe supérieur de pivotement et de basculement (45", 43") de l'élément de plaque de table déplaçable (3') est placé plus haut que l'axe supérieur de pivotement et de basculement (15) de l'élément de plaque de table déplaçable opposé (3').

5. Table pliante selon l'une ou l'autre des revendications 3 et 4, **caractérisée en ce que** l'axe supérieur de pivotement et de basculement (45", 43") est formé pour soutenir l'élément de plaque de table déplaçable (3') via la délimitation réglable (42).

6. Table pliante selon l'une des revendications 1 à 5, **caractérisée en ce que** la délimitation réglable (42) est formée par une saillie ou une came (43') qui dépasse du dispositif à pied associé (1), de préférence d'un axe supérieur de pivotement et de basculement (15) appartenant au dispositif à pied (1).

7. Table pliante selon l'une des revendications 1 à 6, **caractérisée en ce qu'**il est réalisé, au moins indirectement sur la face inférieure de l'élément de plaque de table déplaçable (3'), une contre-butée (45) qui coopère avec la butée (43) prévue sur le dispositif à pied (1).

8. Table pliante selon l'une des revendications 1 à 7, **caractérisée en ce que** la contre-butée (45) se compose d'une cavité (45') présentant une délimitation de cavité (45") qui est attaquée par la butée (43) conçue de préférence sous la forme d'une came (43').

9. Table pliante selon l'une des revendications 1 à 8, **caractérisée en ce qu'**il est associé à l'élément de plaque de table déplaçable (3') un dispositif de guidage au moyen duquel l'élément de plaque de table (3') peut être déplacé avec limitation par butée.

10. Table pliante selon l'une des revendications 1 à 9, **caractérisée en ce que** l'élément de plaque de table déplaçable (3') occupe automatiquement sa position écartée vers l'extérieur, sous son propre poids lors du déploiement de la table pliante dans une position d'utilisation horizontale, en réalisant une fente (41) vers l'élément de plaque de table voisin (3').
